# EUROPÄISCHE PATENTSCHRIFT

(11) **EP 0 990 092 B1**
(45) Veröffentlichungstag und Bekanntmachung des Hinweises auf die Patenterteilung: **02.10.2002**
(21) Anmeldenummer: 98939506.6
(22) Anmeldetag: 16.06.1998
(51) Int. Cl.: F02D 41/32, F02D 41/18, F02D 41/24

(54) **VORRICHTUNG ZUR LASTERMITTLUNG AN EINER BRENNKRAFTMASCHINE**
DEVICE FOR DETERMINING LOAD IN AN INTERNAL COMBUSTION ENGINE
DISPOSITIF POUR LA DETERMINATION D'UNE CHARGE DANS UN MOTEUR A COMBUSTION INTERNE

(30) Priorität: 21.06.1997 DE 19726485
(43) Veröffentlichungstag der Anmeldung: 05.04.2000
(73) Patentinhaber: Siemens Aktiengesellschaft, 80333 München (DE)
(72) Erfinder: NEUGÄRTNER, Jörg, D-53840 Troisdorf (DE)
(86) Internationale Anmeldenummer: EP9803621
(87) Internationale Veröffentlichungsnummer: WO98059161

(56) Entgegenhaltungen:
- EP-A- 0 433 671
- EP-A- 0 611 674
- DE-A- 3 914 784
- US-A- 5 027 609
- US-A- 5 532 930
- US-A- 5 613 370

## Beschreibung

Die Erfindung betrifft eine Vorrichtung zur Lastermittlung an einer Brennkraftmaschine eines Fahrzeuges gemäß dem Oberbegriffen des Patentanspruchs 1.

Vorrichtungen zur Lastermittlung an Brennkraftmaschinen von Fahrzeugen sind bekannt. So wird bei einem bekannten Verfahren aus der Drehzahl und der Stellung eines die Leistung der Brennkraftmaschine bestimmenden Stellgliedes (Drosselklappenwinkel) aus einem Kennfeld die Luftmasse bestimmt, wobei aus der aus dem Kennfeld ausgelesenen Luftmasse die Last berechnet wird, die zur weiteren Steuerung/Regelung der Brennkraftmaschine herangezogen wird.

Daneben gibt es gleichartig arbeitende Verfahren, bei denen als Betriebsparameter der Brennkraftmaschine neben der Drehzahl auch ein Saugrohrdruck oder auch die Luftmasse direkt erfaßt wird. Diese beiden Verfahren, die als Betriebsparameter den Saugrohrdruck beziehungsweise die Luftmasse berücksichtigen, haben den Nachteil, daß für diese Betriebsparameter ein eigener Sensor vorgesehen werden muß, der gerade bei Serienproduktionen von Brennkraftmaschinen einen erheblichen Kostenfaktor darstellt, zumal diese Sensoren sehr teuer sind. Darüber hinaus erfordern diese zusätzlichen Sensoren einen weiteren Montageaufwand und beinhalten darüber hinaus eine Fehlerquelle, da die Sensoren ausfallen können.

Aus der EP-A-0 433 671 ist eine Motorsteuerung bekannt, bei welcher die Treibstoffmenge als Indiz für die Last der Brennkraftmaschine gilt und die in Abhängigkeit vom atmosphärischen Druck, von der Motorendrehzahl und von der Kühlwassertemperatur korrigiert wird.

Dem gegenüber ist das erst genannte Verfahren, das die Drehzahl und den Drosselklappenwinkel berücksichtigt, zwar kostengünstig, weil ein weiterer Sensor entfällt; diesem Verfahren haften aber auch die Nachteile an, daß es ungenau ist, weil es sich um ein indirektes Meßverfahren handelt, daß die Zuordnung von gemessener Drehzahl und gemessenem Drosselklappenwinkel zu der aus dem Kennfeld ausgelesenen Luftmasse stark fehlerbehaftet ist, daß nur eine sehr ungenaue instationäre Lasterfassung möglich ist und daß eine Berücksichtigung von atmosphärischen Bedingungen nicht gegeben ist, da die Luftmasse als Kennfeld über der Drehzahl und dem Drosselklappenwinkel in einem Prüfstandsversuch (Prüfreihe) nur bei bestimmten konstanten atmosphärischen Bedingungen ermittelt und abgelegt wird.

Der Erfindung liegt daher die Aufgabe zugrunde, eine Vorrichtung zur Lastermittlung an einer Brennkraftmaschine eines Fahrzeuges anzugeben, das die geschilderten Nachteile vermeidet und bei vermindertem Montage- und Kostenaufwand eine genaue Aussage über die Last der Brennkraftmaschine liefert.

Dieser Aufgabe ist durch die Merkmale des unabhängigen Patentanspruchs 1 gelöst.

Die Erfassung zumindest eines weiteren Parameters, der nicht Betriebsparameter der Brennkraftmaschine ist, und die anschließende Berücksichtigung bei der Lastermittlung hat den Vorteil, daß die aus dem Kennfeld in Abhängigkeit von Betriebsparametem der Brennkraftmaschine ausgelesenen Werte, die die Last der Brennkraftmaschine darstellen oder aus denen die Last der Brennkraftmaschine berechnet wird, um weitere Parameter, wie beispielsweise atmosphärische Bedingungen (zum Beispiel Luftdruck und Lufttemperatur), zu korrigieren, um schnell und kostengünstig zu korrigieren und einen sehr genauen Wert für die tatsächliche Last der Brennkraftmaschine zu bestimmen.

Weiterhin ist von Vorteil, daß der weitere Parameter von einem schon im Fahrzeug vorhandenen Sensor erfaßt wird, so daß dadurch ein Extra-Sensor zur Erfassung des weiteren Parameters entfallen kann. Dies verringert den Montageaufwand, die Ersatzteilhaltung und die Fehleranfälligkeit, da zumindest ein Sensor weniger vorhanden ist, der ausfallen kann. Darüber hinaus entfällt auch die gesamte Verdrahtung für einen solchen Extra-Sensor, so daß dadurch auch Gewichtseinsparungen möglich sind. Der aktuelle Meßwert des weiteren Parameters wird der Steuereinrichtung über eine Datenleitung, insbesondere einen CAN-Bus, übermittelt. Der als Druck - und/oder als Temperatursensor ausgebildete Sensor ist beispielsweise Bestandteil einer Klimaanlage zur Regelung des Riegels der Klimaanlage des Fahrzeuges, Bestandteil eines Tanksystemes zur Erfassung von Undichtigkeiten eines Tankes des Fahrzeuges oder auch einer pneumatisch arbeitenden Zentralverriegelungsanlage. Das heißt, es wird der Effekt ausgenutzt, schon bei anderen Steuereinrichtungen vorhandene Sensoren zu wiederum anderen Steuereinrichtungen zu übertragen, die dann diesen Meßwert für ihre eigenen Aufgaben verwenden können.

Somit hat die erfindungsgemäße Vorrichtung weiterhin die Vorteile, daß sofort mit Start der Brennkraftmaschine die atmosphärischen Bedingungen vorliegen und somit die Last in Abhängigkeit dieser Bedingungen korrigiert werden kann. Dies ist insbesondere dann von Vorteil, wenn die atmosphärischen Bedingungen wesentlich von den Bedingungen abweichen, die beim Prüfstandsversuch zugrunde gelegt worden sind. Weiterhin kann nicht nur die aus dem Kennfeld ausgelesene Luftmasse in Abhängigkeit von dem weiteren Parameter korrigiert werden, sondern es ist auch eine Korrektur von weiteren Betriebsparametern (zum Beispiel genauere Ermittlung des Saugrohrdruckes) und auch die Vorgabe beziehungsweise die Korrektur von vorgegebenen Vorsteuerwerten für zum Beispiel die Lambda- oder Leerlaufregelung möglich.

Die erfindungsgemäße Vorrichtung wird im folgendem beschrieben und anhand der Figuren erläutert.

Es zeigen:
- Figur 1:: Vorrichtung mit einem schon im Fahrzeug vorhandenen Drucksensor,
- Figur 2:: Vorrichtung mit einer Datenleitung,
- Figur 3:: zumindest teilweise den inhaltlichen Aufbau der Steuereinrichtung.

Die Figur 1 zeigt eine Vorrichtung zur Durchführung des Verfahrens mit einem Drucksensor, der schon im Fahrzeug vorhanden ist, jedoch nicht zur Erfassung von Betriebsparametern einer im Fahrzeug angeordneten Brennkraftmaschine ausgebildet ist. Der Ansaugtrakt ist dargestellt durch ein Saugrohr 1 mit einem Luftfilter, der in an sich bekannter Weise einen Lufteinlaßbereich 2 aufweist, wobei die vom Lufteinlaßbereich 2 in den Luftfilter einströmende Luft in das Saugrohr 1 gelangt. Hinter dem Luftfilter ist eine Drosselklappe 3 angeordnet. Zur Messung der Stellung der Drosselklappe 3 ist ein Positionssensor 4 vorhanden, dessen Ausgangssignal einer Steuereinrichtung 5 zugeführt wird. Dieser Positionssensor 4 ist für die Regelung des Betriebes der Brennkraftmaschine zwangsweise erforderlich und somit vorhanden. Die Erfindung ist vorzugsweise bei Ottomotoren mit Drosselklappe anwendbar, kann aber auch mit anderen Stellglieder zur Leistungseinstellung der Brennkraftmaschine und auch bei Dieselmotoren betrieben werden.

Der Steuereinrichtung 5 werden weitere Eingangsparameter 6 (wie Drehzahl der Brennkraftmaschine und weitere Betriebsparameter sowie gegebenenfalls Umgebungsgrößen) zugeführt, wobei zumindest auf Basis des Ausgangssignales des Positionssensors 4 und der weiteren Eingangsparameter 6 Ausgangssignale 7 erzeugt werden, die beispielsweise die Einspritzeinrichtung der Brennkraftmaschine ansteuern.

Der Atmosphärendruck wird von einem schon im Fahrzeug vorhandenen Drucksensor 8 erfaßt, wobei dieser Drucksensor 8 den Atmosphärendruck zum Beispiel an ein Klimasteuergerät 9 übermittelt. In Abhängigkeit des von dem Drucksensor 8 erfaßten Atmosphärendruckes und weiterer Eingangsparameter 10 erzeugt das Klimasteuergerät 9 Ausgangssignale 11 zur Regelung des Betriebes der Klimaanlage. Das Klimasteuergerät 9 ist noch mit einem Temperatursensor 12 verschaltet. Auf diese Art und Weise wird der eigentlich dem Klimasteuergerät 9 zugeordnete Drucksensor 8, der darüber hinaus mit dem Steuereinrichtung 5 verschaltet ist, dazu ausgenutzt, um den Atmosphärendruck zu messen, so daß ein separater Sensor entfällt. Die Steuereinrichtung 5 ist dazu ausgebildet, zumindest aus den Ausgangssignalen des Positionssensors 4 und des nicht näher bezeichneten Drehzahlsensors eine Last der Brennkraftmaschine zu ermitteln und diese in Abhängigkeit des Ausgangssignales des Drucksensors 8 (und gegebenenfalls des Temperatursensors 12) zu korrigieren.

Figur 2 zeigt eine Vorrichtung zur Durchführung des Verfahrens, wobei zumindest die Ausgangssignale der Sensoren 4 und 12 über eine Datenleitung 13 an die Steuereinrichtung 5 übertragen werden. An der Datenleitung 13 können noch weitere Sensoren und/oder Steuergeräte angeschlossen sein, wobei den weiterhin angeschlossenen Steuergeräten beziehungsweise einem Teil davon zumindest die Ausgangssignale der Sensoren 4 und/oder 12 zuführbar sind.

Es sei noch darauf hingewiesen, daß auch der in Figur 1 gezeigte Drucksensor 8 an der Datenleitung 13 angeschlossen sein kann, so daß zumindest die Steuereinrichtung 5 dessen Ausgangssignale über die Datenleitung 14 erhält. Weiterhin kann auch das Klimasteuergerät 9 über die Datenleitung 14 das Ausgangssignal des Drucksensors 8 beziehungsweise des Temperatursensors 12 erhalten. Denkbar ist auch, daß der Drucksensor 8 einem Tanksystem des Fahrzeuges zur Erfassung des Atmosphärendruckes zugeordnet ist. Hierbei ist die Verwendung eines Absolutdrucksensors und ein druckfreier Betriebszustand (Entlüftung) des Tankes erforderlich.

Figur 3 zeigt zumindest teilweise den inhaltlichen Aufbau der Steuereinrichtung 5. Ergänzend zu den schon in den Figuren 1 und 2 gezeigten Sensoren, die bei der Steuereinrichtung 5 gemäß Figur 1 und 2 auch vorhanden ist, ist ein Drehzahlsensor 14 gezeigt, wobei das Ausgangssignal des Positionssensors 4 und des Drehzahlsensors 14 einem ersten Kennfeld 15 zugeführt wird. Das Ausgangssignal des Temperatursensors 12 wird einem zweiten Kennfeld 16 zugeführt, wobei auch eine andere Zuordnung der Ausgangssignale der Sensoren zu den jeweiligen Kennfeldern denkbar ist. Mittels dem aus dem Kennfeld 15 ausgelesenen Wert wird eine Berechnung 17 einer Grundlast durchgeführt, wobei auf Grundlage des aus dem Kennfeld 16 ausgelesenen Wertes eine Berechnung 18 einer in Abhängigkeit der Temperatur korrigierten Last erfolgt. Denkbar ist auch, anstelle von zwei Kennfeldern 15 und 16 mehrdimensionale Kennfelder einzusetzen, aus denen dann die Grundlast und direkt anschließend die korrigierte Last berechnet wird. Steht die korrigierte Last zur Verfügung, erfolgt noch eine Berechnung 19 einer erneut korrigierten Last, wobei diese erneut korrigierte Last in Abhängigkeit von dem Ausgangssignal des weiteren Sensor (Drucksensor 8), der über die Datenleitung 13 der Steuereinrichtung 5 zugeführt wird, korrigiert wird. Somit steht am Ende dieses Vorganges ein Ausgangssignal 20 zur Verfügung, das auf Basis der Drehzahl und des Drosselklappenwinkels berechnet und in Abhängigkeit von den atmosphärischen Bedingungen (Luftdruck und Lufttemperatur) korrigiert wurde. Dieses Ausgangssignal 20 kann dann in der Steuereinrichtung 5 weiter verarbeitet und/oder direkt über die Ausgänge 7 der Steuereinrichtung 5 zur weiteren Verarbeitung zur Verfügung gestellt werden. Bezugnehmend auf Figur 2 können also der Steuereinrichtung 5 sowohl Eingangssignale zugeführt als auch die in der Steuereinrichtung 5 vorhandenen oder berechneten Werte über die Datenleitung 13 ausgegeben werden.

### Bezugszeichenliste

- 1.: Saugrohr mit Luftfilter
- 2.: Lufteinlaßbereich
- 3.: Drosselklappe
- 4.: Positionssensor
- 5.: Steuereinrichtung
- 6.: weitere Eingangsparameter
- 7.: Ausgangssignale
- 8.: Drucksensor
- 9.: Klimasteuergerät
- 10.: weitere Eingangsparameter
- 11.: Ausgangssignale
- 12.: Temperatursensor
- 13.: Datenleitung
- 14.: Drehzahlsensor
- 15.: Kennfeld
- 16.: Kennfeld
- 17.: Berechnung einer Grundlast
- 18.: Berechnung einer korrigierten Last
- 19.: Berechnung einer erneut korrigierten Last
- 20.: Ausgangssignal

## Patentansprüche

1. Vorrichtung zur Lastermittlung an einer Brennkraftmaschine eines Fahrzeuges, mit Sensoren zur Erfassung von Betriebsparametern der Brennkraftmaschine und einer mit den Sensoren verbundenen Motorsteuereinrichtung (5), wobei in Abhängigkeit der erfaßten Betriebsparameter aus einem Kennfeld in der Motorsteuereinrichtung (5) zumindest ein die Last darstellender Wert ausgelesen wird und über einen Ausgang (7) ausgebbar ist, **dadurch gekennzeichnet, daß** ein schon im Fahrzeug vorhandener weiterer Sensor zur Erfassung zumindest eines weiteren Parameters, der nicht Betriebsparameter der Brennkraftmaschine ist, auch an einer weiteren Steuereinrichtung des Fahrzeuges angeschlossen ist, wobei der weitere Parameter bei der Lastermittlung berücksichtigbar ist.

2. Vorrichtung nach Anspruch 1, **dadurch gekennzeichnet, daß** der Sensor zur Erfassung des weiteren Parameters ein Drucksensor (8) ist.

3. Vorrichtung nach Anspruch 1, **dadurch gekennzeichnet, daß** der Sensor zur Erfassung des weiteren Parameters ein Temperatursensor (12) ist.

4. Vorrichtung nach Anspruch 1, 2 oder 3, **dadurch gekennzeichnet, daß** die Motorsteuereinrichtung (5) mit zumindest der weiteren Steuereinrichtung des Fahrzeuges verbunden ist, wobei der weitere Sensor an der weiteren Steuereinrichtung angeschlossen ist.

5. Vorrichtung nach Anspruch 4, **dadurch gekennzeichnet, daß** die Motorsteuereinrichtung (5) und daß zumindest die weitere Steuereinrichtung über eine Datenleitung (13), insbesondere ein CAN-Bus miteinander verbunden sind.

## Claims

1. Appliance for determining the load on an internal combustion engine of a vehicle, having sensors for recording operating parameters of the internal combustion engine and an engine control device (5) connected to the sensors, at least one value representing the load being read from a characteristic diagram in the engine control device (5) as a function of the operating parameters recorded and it being possible to transmit it via an output (7), **characterized in that** a further sensor already present in the vehicle for recording at least one further parameter, which is not an operating parameter of the internal combustion engine, is also connected to a further control device of the vehicle, the further parameter being taken into account in the determination of the load.

2. Appliance according to Claim 1, **characterized in that** the sensor for recording the further parameter is a pressure sensor (8).

3. Appliance according to Claim 1, charaterized in that the sensor for recording the further parameter is a temperature sensor (12).

4. Appliance according to Claim 1, 2 or 3, charaterized in that the engine control device (5) is connected at least to one further control device of the vehicle, the further sensor being connected to the further control device.

5. Appliance according to Claim 4, **characterized in that** the engine control device (5) and **in that** at least the further control device are connected to one another via a data line (13), in particular a CAN bus.

## Revendications

1. Dispositif pour la détermination d'une charge dans un moteur à combustion interne d'un véhicule, avec des capteurs pour détecter des paramètres de fonctionnement du moteur à combustion interne et un dispositif de commande du moteur (5) connecté aux capteurs, au moins une valeur représentant la charge étant lue en fonction des paramètres de fonctionnement détectés dans un champ caractéristique dans le dispositif de commande du moteur (5) et pouvant être restituée par une sortie (7), **caractérisé en ce qu'**un capteur supplémentaire déjà présent dans le véhicule, pour détecter au moins un paramètre supplémentaire, qui n'est pas un paramètre de fonctionnement du moteur à combustion interne, est également raccordé à un dispositif de commande supplémentaire du véhicule, le paramètre supplémentaire pouvant être pris en compte lors de la détermination de la charge.

2. Dispositif selon la revendication 1, **caractérisé en ce que** le capteur pour la détection du paramètre supplémentaire est un capteur de pression (8).

3. Dispositif selon la revendication 1, **caractérisé en ce que** le capteur pour la détection du paramètre supplémentaire est un capteur de température (12).

4. Dispositif selon la revendication 1, 2 ou 3, **caractérisé en ce que** le dispositif de commande du moteur (5) est connecté au moins au dispositif de commande supplémentaire du véhicule, le capteur supplémentaire étant raccordé au dispositif de commande supplémentaire.

5. Dispositif selon la revendication 4, **caractérisé en ce que** le dispositif de commande du moteur (5) et au moins le dispositif de commande supplémentaire sont connectés ensemble par le biais d'une ligne de données (13), en particulier un bus CAN.
